# EUROPÄISCHE PATENTSCHRIFT

(11) **EP 0 505 392 B1**
(45) Veröffentlichungstag und Bekanntmachung des Hinweises auf die Patenterteilung: **10.08.1994**
(21) Anmeldenummer: 91900160.2
(22) Anmeldetag: 14.12.1990
(51) Int. Cl.: B27C 5/06, B27C 1/12, B27F 1/16

(54) **WERKSTÜCKSPANNSTATION FÜR PAKET-KEILZINKENFRÄSMASCHINEN**
WORKPIECE CHUCKING STATION FOR CUTTING MACHINES FOR MAKING STACKED DOVETAILS
STATION DE SERRAGE DE PIECES A USINER POUR MACHINES A ENTAILLER EN PAQUET EN QUEUE-D'ARONDE

(30) Priorität: 15.12.1989 DE 3941976
(43) Veröffentlichungstag der Anmeldung: 30.09.1992
(73) Patentinhaber: Dimter GmbH Maschinenfabrik, D-89257 Illertissen (DE)
(72) Erfinder: FRÖHLICH, Adolf, D-7919 Altenstadt Filzingen (DE)
(74) Vertreter: Maikowski, Michael, Dipl.-Ing. Dr.
(86) Internationale Anmeldenummer: DE9000977
(87) Internationale Veröffentlichungsnummer: WO9108876

(56) Entgegenhaltungen:
- DE-A- 2 822 659
- DE-A- 3 616 922
- DE-B- 2 523 034
- DE-C- 867 300
- DE-U- 8 811 402
- US-A- 3 721 139

## Beschreibung

Die Erfindung betrifft eine Werkstückspannstation nach dem Oberbegriff des Patentanspruchs 1.

In zahlreichen Betrieben der holzverarbeitenden Industrie, wie beispielsweise bei der Fenster- und Türherstellung, bei der Plattenfertigung, bei den Fertighausherstellern sowie in der Möbelindustrie werden Hölzer verarbeitet, die vollständig frei von Aststellen und sonstigen Schadstellen sind. Diese Hölzer werden aus ausgewählten ast- und schadstellenfreien Kurzhölzern hergestellt. Diese haben im allgemeinen eine Länge von 150 - 800 mm. Diese Hölzer werden unsortiert zu Paketen mit Breiten bis zu 800 - 1000 mm zusammengestellt und einer Paketkeilzinkenfräsmaschine zugeführt. Die Pakete werden stirnseitig ausgerichtet, gespannt und anschließend mittels eines Horizontalfräsers mit einem Keilzinkenprofil versehen. In dieses Keilzinkenprofil wird dann Leim eingegeben. Diese keilgezinkten Hölzer werden anschließend zu Lamellen zusammengestellt, die bis zu 6 mm lang sind und stirnseitig verpreßt. In einer solchen Lamelle können bis zu 40 einzelne Brettstücke zusammengefügt sein. Kleinste Winkelfehler beim Fräsen ergeben zumindest in einer Ebene verbogene Lamellen. Wenn beim Verpressen diese gebogenen Lamellen mit Gewalt geradegedrückt werden, führt dies zu unerwünschten offenen Zinken. Wenn absolut geschlossene Zinken bei Verabeitung von unregelmäßig gefrästen Harthölzern hergestellt werden, sind die Lamellen in zumindest einer Ebene verbogen.

Diese nachteiligen und unerwünschten Fehler entstehen im Bereich der Werkstückspannstation. In diese Station muß vor und nach dem Fräsen das Holzpaket transportiert werden. Zu diesem Zweck werden Rollentische oder Transportbänder verwendet. Wegen der sehr kurzen Holzlängen, die verarbeitet werden müssen, ist bei Rollentischen ein geringer Rollenabstand erforderlich. Bei Paketbreiten von 800 - 1000 mm können Rollen mit entsprechend geringen Radien nicht mehr verwendet werden, da sie beim vertikalen Einspannen des Paketes den Spanndruck aufnehmen müssen und sich dabei durchbiegen. Rollen mit kleinen Radien gewährleisten ferner keinen ausreichenden Reibungseingriff mit den Hölzern, der erforderlich ist, um das Paket beim Einführen in die Station stirnseitig auszurichten.

Um diese Nachteile auszuschalten werden bei bekannten Paket-Keilzinkenfräsmaschinen für Kurzhölzer in der Werkstückspannstation Transportbänder eingesetzt, die eine gute Mitnahme und damit eine stirnseitige Ausrichtung gewährleisten und im sauberen Zustand eine gute Auflagefläche bilden. Verschmutzungen, wie Holzspreißel auf der Tragseite und der Laufseite des Bandes sowie die Verformbarkeit dieses Bandes beeinträchtigen jedoch die Winkelgenauigkeit beim Fräsen. Die erwünschte gute Reibung in Förderrichtung wirkt sich ungünstig beim Ausrichten und Spannen in seitlicher Richtung aus. Erfolgt die Ausrichtung durch seitliche Druckelemente lediglich am vorderen Ende, so ergeben sich Richtungsfehler die zu horizontalen Keilzinkenfehlern führen, so daß eine Krümmung der Lamellen in Richtung der Kantenebenen der Hölzer die Folge ist. Wenn sich beim Vertikalspannen mittels eines Steges am vorderen Ende des Paketes Hölzer am hinteren Ende des Paketes aufwärtsbewegen, werden Keilzinkenfehler in einer zur Fräsrichtung senkrechten Ebene erzeugt, so daß die Lamellen nach Art einer Raumkurve mit zwei zueinander senkrechten Krümmungsebenen gekrümmt werden.

Zur Ausschaltung der vorstehend aufgeführten Nachteile ist es erforderlich, eine Werkstückspannstation der eingangs genannten Art zur Verfügung zu stellen, in der für den Transport der Hölzerpakete und deren stirnseitige Ausrichtung eine Fördereinrichtung zur Verfügung steht, die einen großen Reibungskoeffizienten aufweist und die für die seitliche Ausrichtung und Spannung von schmalen Hölzern einen geringstmöglichen Reibungskoeffizienten hat und zur Aufnahme des vertikalen Spanndruckes eine optimale Stabilität aufweist.

Der Erfindung liegt die Aufgabe zugrunde, eine derartige Werkstückspannstation zur Verfügung zu stellen.

Überraschenderweise ist es gelungen, diese einander widersprechende Bedingungen enthaltende Aufgabe durch die Merkmale des Anspruchs 1 zu lösen. Durch diese Ausbildung der Werkstückspannstation wird ein Tisch gebildet, dessen Oberseite aus abwechselnd angeordneten Transportrollen und Auflagestegen besteht. Diese Auflagestege bilden einen Rost. Die Transportrollen sind höhenverstellbar ausgebildet. Mit Vorteil ist es möglich, zum Transport und stirnseitigen Ausrichten der Hölzer die Transportrollen und die Auflagestege relativ derart zueinander einzustellen, daß die Scheitelebene der Transportrollen oberhalb der Ebene der Oberkanten der Auflagestege liegt. Das Paket wird lediglich von den Transportrollen erfaßt. Der Reibungskoeffizient des Umfangs der Transportrollen ist mit Vorteil größer als der der Oberkanten der Auflagestege. Dieser Reibungskoeffizient kann für den Transport des Paketes und zu dessen stirnseitiger Ausrichtung optimal dadurch gewählt werden, daß die Transportrollen einen Reibungsbelag aufweisen. Sobald die stirnseitige Ausrichtung beendet ist, erfolgt eine relative Verstellung derart, daß zum seitlichen Ausrichten und Einspannen die Hölzer des Paketes auf den Oberkanten der Auflagestege aufliegen. Die Oberkanten der Auflagestege haben einen niedrigen Reibungskoeffizienten, so daß der Reibungswiderstand gegen ein seitliches Ausrichten minimal ist. Die stabilen und stabil montierten Auflagestege, die das Paket tragen, bilden auch das Widerlager für das vertikale Einspannen, so daß eine erforderliche vertikale Einspannkraft durch den festen Stegrost aufgenommen wird.

In vorteilhafter Weise wird durch die Erfindung eine Werkstückspannstation zur Verfügung gestellt, mit der es möglich ist, einander entgegengesetzte physikalische Bedingungen zu erfüllen, nämlich am gleichen Ort nacheinander einen hohen und einen niedrigen Reibungseingriff zu ermöglichen. Dabei ist noch die Aufnahme einer hohen vertikalen Spannkraft möglich.

In vorteilhafter Weise werden die Transportrollen über einen gemeinsamen Antrieb angetrieben.

Um das Paket in abgestützter Weise möglichst dicht an den Fräser heranzuführen, ist in der alternierenden Anordnung der Transportrollen und Auflagestege in Förderrichtung zum Fräser jeweils ein Auflagesteg vor einer Transportrolle angeordnet. Am entgegengesetzten Ende befindet sich mit Vorteil eine Transportrolle, die bei der Zuführung des Paketes das Paket stoßfrei aufnehmen kann.

An der Frontseite des dem Fräser benachbarten Auflagesteges ist mit Vorteil eine Leiste angeordnet, die die Führungsfläche zum Fräser hin und damit die Abstützfläche beim Fräsen vergrößert.

Um in jedem Fall ein stoßfreies Gleiten des Paketes über die Auflagestege hinweg zu gewährleisten, sind deren Oberkanten mit Vorteil angefast.

Bei einer bevorzugten Ausführungsform sind die Auflagestege ortsfest ausgebildet und die Transportrollen heb- und senkbar montiert. Mit Vorteil sind dabei die Achsenden der Transportrollen mit Hydraulik- oder Pneumatikkolben verbunden. Bei einer besonders vorteilhaften Ausführungsform sind die Transportrollen als Vollwalzen mit auf Pneumatikzylinderkolben abgestützten Achsstummeln ausgebildet. Bei dieser Ausführungsform können die Transportrollen pneumatisch angehoben und durch Ablassen des Druckes in folge ihres Gewichtes wieder gesenkt werden.

Um eine optimale Vertikalspannung zu gewährleisten, weist die Vertikalspannvorrichtung eine Druckplatte auf, die an zwei in Förderrichtung im Abstand voneinander angeordneten, synchron angetriebenen Spindelpaaren montiert ist. Diese Montage gewährleistet, daß die Druckplatte genau parallel ausgerichtet auf das Paket zugefahren werden kann. Mit besonderem Vorteil ist die Druckplatte an zwei Querholmen montiert, deren Enden in Antriebsverbindung mit den Spindeln stehen. Die Spindeln sind ihrerseits mit einem zentralen Hydromotor verbunden, über dessen Hydrodruck die Spannkraft einstellbar ist.

Um einen möglichst kurzen Arbeitstakt sicherzustellen, wird der Öffnungshub der Druckplatte über einen Zeitschalter gesteuert. Die Funktion dieses Zeitschalters wird je nach Höhe des Paketes eingestellt, so daß der Arbeitstakt optimiert werden kann.

Mit besonderem Vorteil ist die Breite der Druckplatte der Paketbreite, d.h. der Breite des durch die Transportrollen und Auflagestege gebildeten Tisches ange paßt, so daß in Breitenrichtung das Paket optimal gespannt werden kann. Die Länge der Druckplatte wird zweckmäßigerweise an die Länge des längsten zu verarbeitenden Holzstückes angepaßt. Die maximale Länge der Druckplatte wird durch die Länge des durch die Auflagestege und Transportrollen gebildeten Tisches festgelegt. Mit besonderem Vorteil wird die Länge derart bemessen, daß Enden einzelner längerer Hölzer überspannt werden. Bei dieser Bemessung werden lange Hölzer, die in einer Ebene gekrümmt sind, welche senkrecht zur Fräsrichtung verläuft, in eine Lage gebracht, in der sie nach dem Fräsen in der Lamelle zinkendicht verpreßt werden können und lediglich leicht nachbearbeitbar, aus der Lamelle abstehende Bereiche aufweisen, ohne in der Lamelle eine Krümmung zu erzeugen.

An der Druckseite der Druckplatte ist mit Vorteil eine elastische Federplatte montiert, an der vorspringende Federelemente ausgebildet sind. Diese Federelemente können als Parabolfederelemente ausgebildet sein, die in auf Lücke zueinander versetzten Reihen angeordnet sind, um eine dichte federnde Anpressung an die Oberseite des Paketes zu ermöglichen.

Für eine optimale Seitenausrichtung und Einspannung ist an beiden Seiten des durch die Transportrollen und Auflagestege gebildeten Tischen je eine Seitenspannplatte angeordnet, deren Länge der Länge des Tisches entspricht. Mit Vorteil wird durch diese Ausbildung der Seitenspannplatte das Paket über die gesamte Länge hinweg zusammengedrückt. Mit besonderem Vorteil sind diese Spannplatten hydraulisch schwimmend gegen das Paket andrückbar. Das Paket muß nicht mehr um die gesamte Differenz zwischen Paketbreite und Kanalbreite verschoben werden, da die Spannplatten schwimmend an das Paket angedrückt werden.

Mit besonderem Vorteil sind diese Seitenspannplatten in der Hubbahn der Querholme der Vertikalspannvorrichtung mit Aussparungen ausgestattet, so daß die Vertikalspannvorrichtung bei angelegter Seiteneinspannvorrichtung ihre Arbeit ungehindert durchführen kann.

Ein Ausführungsbeispiel der Erfindung soll unter Bezugnahme auf die Fig. der Zeichnung beschrieben werden.

Es zeigen
- Fig. 1: eine schematische Explosiondarstellung von Bauteilen der Werkstückspannstation,
- Fig. 2: eine schematische Querschnittansicht der in Fig. 1 dargestellten Werstückspannstation, bei der Teile fortgelassen sind.

In Figur 1 ist ein Werkstückspannstation 1 dargestellt. In diese Werkstückspannstation 1 werden, von rechts kommend, Werkstückpakete eingeführt und diese werden von einem horizontalen Fräser mit Keilzinken versehen. Die Mitte der horizontalen Fräserbahn ist schematisch bei 4 dargestellt. Bei der Darstellung in Figur 1 bewegt sich der Horizontalfräser senkrecht zur Zeichenebene.

Bei 22 sind schematisch an einem kurzen Holzstück gefräste Keilzinken dargestellt.

In der Werkstückspannstation 1 ist ein Tisch 19 vorgesehen. Dieser Tisch 19 weist alternaierend angeordnete Transportrollen 2 und Auflagestege 3 auf. Die alternierende Anordnung dieser Bauteile ist derart, daß in Förderrichtung zum Fräser 4 hin jeweils ein Auflagesteg 3 vor einer Transportrolle 2 liegt. Am vordersten Auflagesteg 3 ist eine Leiste 7 angeordnet, die bündig mit der Oberkante 6 des Auflagestege 3 abschließt. Beim dargestellten Ausführungsbeispiel sind die Auflagestege 3 fest im Maschinenrahmen montiert und bilden einen Rost.

Wie Figur 2 zeigt, sind die Transportrollen 2 als Vollwalzen ausgebildet, deren Enden Achsstummel 13 tragen. Diese Achsstummel 13 sind heb- und senkbar an einem schematisch gezeigten Hydraulikzylinderkolben 14 gelagert. Mit diesem Pneumatik-Zylinderkolben 14 können die Transportrollen 2 derart angehoben werden, daß deren Scheitellinien über den Oberkanten 6 der Auflagestege 3 liegen. Wie schematisch in Figur 1 gezeigt, ist jeder deren Scheitellinien über den Oberkanten 6 der Auflagestege 3 liegen. Wie schematisch in Fig. 1 gezeigt, ist jeder Umfang einer Transportrolle 2 mit einem Reibungsbelag 5 versehen.

In Fig. 1 ist schematisch ein Kettenantrieb 24 für alle Transportrollen 2 dargestellt. Die Kette 25 dieses Kettenantriebes 24 läuft über die in Fig. 2 darge stellten Kettenräder 25, die an den Achsstummeln 13 montiert sind.

Wenn sich die mit dem Reibungsbelag 5 versehenen Transportrollen 2 über die Ebene der Oberkanten 6 der Auflagestege 3 erstrecken, kann ein von rechts zugeführtes Paket mittels dieser Laufrollen gegen eine nicht dargestellte Vorrichtung zur stirnseitigen Ausrichtung des Paketes transportiert werden. Sobald die stirnseitige Ausrichtung des Paketes erfolgt ist, werden die Transportrollen 2 derart abgesenkt, daß sich das nicht dargestellte Paket auf den Oberkanten 6 der Auflagestege 3 abstützt. Diese Oberkanten 6 sind blank poliert und bilden einen minimalen Reibungswiderstand. Die in der Fig. 2 dargestellten Seitenspannplatten 20 werden nun schwimmend zusammengefahren und richten das sich auf den Auflagestegen 3 abstützende Paket seitlich aus. Nach dem diese seitliche Ausrichtung erfolgt ist, wird die vertikale Spannung durchgeführt.

Wie die Fig. 1 zeigt , weist die vertikale Spannvorrichtung eine im wesentlichen rechteckige Spannplatte 9 auf. Die Breite dieser spannplatte 9 ist derart bemessen, daß sie sich im wesentlichen über die Breite des Tisches 19 erstreckt. Die maximale Länge dieser Spannplatte 9 wird durch die Länge des Tisches 19 festgelegt. Die Länge der spannplatte 9 ist insbesondere derart bemessen, daß sie beim Einspannen das längste im Paket vorhandene Holz an beiden Enden beaufschlagen kann.

Beim dargestellten Ausführungsbeispiel sind zwei im Abstand voneinander angeordnete, den Tisch 19 flankierende Spindelpaare 15, vorgesehen. Diese Spindelpaare 15, 16 stehen in Antriebsverbindung mit einem zentralen Hydromotor und werden von diesem synchron angetrieben. Die Spannplatte 9 der vertikalen Spannvorrichtung 8 ist an zwei parallelen Querholmen 10 montiert, deren Enden mit je einem Spindelpaar 15, 16 in Antriebsverbindung stehen. Die Befestigung der Spannplatte 9 und der Antrieb der Spindeln 16 sind derart, daß die Spannplatte 9 exakt parallel zur Auflagefläche des Tisches 19 verfahren werden kann. An der Druckseite der Druckplatte 9 ist eine elastische Federplatte 17 angeordnet. An dieser elastischen Federplatte 17 sind Federelemente 18 ausgebildet, die insbesondere die Form von Parabolfederelementen haben. Diese Federelemente 18 sind an dieser Federplatte 17 in auf Lücke versetzten Reihen montiert. In den Seitenspannplatten 20 sind, wie dargestellt, Aussparungen 21 vorgesehen, in die beim Absenken der Vertikalspannvorrichtung 8 die Querholme 10 eintreten können.

## Patentansprüche

1. Werkstückspannstation mit angetriebenen Transportrollen und alternierend zu diesen verlaufenden Auflagestegen die vertikal relativ zueinander verstellbar sind und mit einer Seiten- und Vertikalspannvorrichtung zum Ausrichten und Einspannen von Bretter- oder Blockwarepaketen insbesondere für Keilzinkenfräsmaschinen,
**dadurch gekennzeichnet**, daß
die Transportrollen (2) einen Reibungsbelag aufweisen und quer zur Vorschubrichtung über die gesamte Werkstückspannstation verlaufen, daß parallel zu den Transportrollen (2) über die gesamte Werkstückspannstation verlaufende Auflagestege (3) mit geringen Reibungskoeffizienten vorgesehen sind, und daß die Transportrollen (2) an ihren Enden von hydraulischen oder pneumatischen Kolbenzylindereinheiten (14) vertikal über die gesamte Auflagestegfläche heb- und senkbar sind.

2. Werkstückspannstation nach Anspruch 1,
**dadurch gekennzeichnet**, daß
die Transportrollen (2) einen gemeinsamen Antrieb aufweisen.

3. Werkstückspannstation nach Anspruch 1,
**dadurch gekennzeichnet**, daß
an der Frontseite des dem Fräser (4) benachbarten Auflagesteges (3) eine Leiste (7) angeordnet ist.

4. Werkstückspannstation nach mindestens einem der Ansprüche 1-3,
**dadurch gekennzeichnet**, daß
die Oberkanten (6) der Auflagestege (3) angefast sind.

5. Werkstückspannstation nach mindestens einem der Ansprüche 1-4,
**dadurch gekennzeichnet**, daß
die Transportrollen (2) als Vollwalzen mit auf Pneumatik-Zylinder-Kolben abgestützten Achsstummeln (13) ausgebildet sind.

6. Werkstückspannstation nach mindestens einem der Ansprüche 1-5,
**dadurch gekennzeichnet**, daß
die Vertikalspannvorrichtung (8) eine Druckplatte (9) aufweist, die
an zwei, in Förderrichtung im Abstand voneinander angeordneten, synchron angetriebenen Spindelpaaren (15) montiert ist.

7. Werkstückspannstation nach Anspruch 6,
**dadurch gekennzeichnet**, daß
die Druckplatte (9) an zwei Querholmen (10) montiert ist, deren Enden in Antriebsverbindung mit den Spindeln (15) stehen.

8. Werkstückspannstation nach Anspruch 6,
**dadurch gekennzeichnet**, daß
die Spindeln (15) in Antriebsverbindung mit einem zentralen Hydrometer stehen, über dessen Hydrodruck die Spannkraft einstellbar ist.

9. Werkstückspannstation nach Anspruch 6,
**dadurch gekennzeichnet**, daß
der Öffnungshub der Druckplatte (9) über einen Zeitschalter gesteuert ist.

10. Werkstückspannstation nach mindestens einem der Ansprüche 6-9,
**dadurch gekennzeichnet**, daß
die Breite der Druckplatte (9) der Paketbreite angepaßt und
deren Länge so bemessen ist, daß die Enden einzelner, längerer Hölzer überspannt sind.

11. Werkstückspannstation nach mindestens einem der Ansprüche 6-10,
**dadurch gekennzeichnet**, daß
an der Druckseite der Druckplatte (9) eine elastische Federplatte (17) montiert ist, an der
vorspringende Federelemente (18) ausgebildet sind.

12. Werkstückspannstation nach mindestens einem der Ansprüche 6-11,
**dadurch gekennzeichnet**, daß
an beiden Seiten des durch die Transportrollen (2) und Auflagestege (3) gebildeten Tisches (19) eine Seitenspannplatte (20) angeordnet ist,
deren Länge der Länge des Tisches (19) entspricht.

13. Werkstückspannstation nach Anspruch 12,
**dadurch gekennzeichnet**, daß
die Spannplatten (20) hydraulisch schwimmend gegen das Paket andrückbar sind.

14. Werkstückspannstation nach Anspruch 12 oder 13,
**dadurch gekennzeichnet**, daß
die Seitenspannplatten (20) in der Hubbahn der Querholme (10) der Vertikalspannvorrichtung (8) Aussparungen (21) aufweisen.

## Claims

1. Workpiece clamping station with driven transport rollers and bearing webs which run alternately with same and are adjustable vertically relative to each other and with a side and vertical clamping device for aligning and clamping parcels of boards or block goods, more particularly for wedge tine milling machines,
characterised in that the transport rollers (2) have a friction lining and run across the advance direction over the entire workpiece clamping station, that bearing webs (3) running parallel to the transport rollers over the entire workpiece clamping station are provided with low coefficients of friction, and that the transport rollers (2) can be raised and lowered at their ends vertically over the entire bearing web face by hydraulic or pneumatic piston cylinder units (14).

2. Workpiece clamping station according to claim 1, characterised in that the transport rollers (2) have a common drive.

3. Workpiece clamping station according to claim 1, characterised in that a strip (7) is mounted at the front side of the bearing web (3) adjoining the cutter (4).

4. Workpiece clamping station according to at least one of claims 1 to 3 characterised in that the upper edges (6) of the bearing webs (3) are smoothed.

5. Workpiece clamping station according to at least one of claims 1 to 4 characterised in that the transport rollers (2) are designed as solid reels with axle shafts (13) supported on pneumatic cylinder pistons.

6. Workpiece clamping station according to at least one of claims 1 to 5 characterised in that the vertical clamping device (8) has a pressure plate (9) which is mounted on two pairs of spindles (15) mounted spaced from each other in the conveyor direction and driven in synchronization.

7. Workpiece clamping station according to claim 6, characterised in that the pressure plate (9) is mounted on two cross beams (10) whose ends are in driving connection with the spindles (15).

8. Workpiece clamping station according to claim 6, characterised in that the spindles (15) are in driving connection with a central hydrometer through whose hydropressure the clamping force is adjustable.

9. Workpiece clamping station according to claim 6 characterised in that the opening stroke of the pressure plate (9) is controlled by a time switch.

10. Workpiece clamping station according to at least one of claims 6 to 9 characterised in that the width of the pressure plate (9) is adapted to the width of the parcel and its length is dimensioned so that the ends of individual longer pieces of wood are spanned.

11. Workpiece clamping station according to at least one of claims 6 to 10 characterised in that an elastic spring plate (17) is mounted on the pressure side of the pressure plate (9) and projecting spring elements (18) are formed on the spring plate.

12. Workpiece clamping station according to at least one of claims 6 to 11 characterised in that a side clamping plate (20) is mounted on each side of the table (19) formed by the transport rollers (2) and bearing webs (3), and the length of the plate corresponds to the length of the table (19).

13. Workpiece clamping station according to claim 2 characterised in that the clamping plates (20) can be pressed hydraulically floating against the parcel.

14. Workpiece clamping station according to claim 12 or 13 characterised in that the side clamping plates (20) have recesses (21) in the lift path of the cross beams (10) of the vertical clamping device (8).

## Revendications

1. Poste de serrage pour pièces à usiner, comportant des rouleaux ou galets de transport entraînés et des barres d'appui s'étendant de façon alternée à ceux-ci, barres d'appui ajustables verticalement l'une par rapport à l'autre et comportant un dispositif de serrage vertical et latéral pour l'alignement et le bridage de paquets de produits se présentant sous la forme de paquets de planches ou de produits en blocs, notamment pour des machines à fraiser des assemblages de dents cunéiformes,
caractérisé en ce que
les rouleaux de transport (2) présentent une garniture de friction et s'étendent transversalement par rapport à la direction d'avance sur la totalité du poste de serrage de pièces à usiner, en ce que parallèlement aux rouleaux de transport (2) sont prévues des barres d'appui (3) s'étendant sur la totalité du poste de serrage de pièces à usiner, barres d'appui (3) présentant de faibles coefficients de friction, et en ce que les rouleaux de transport (2) peuvent être levés et abaissés sur leurs extrémités par des unités à cylindre-piston (14) pneumatiques ou hydrauliques verticalement sur toute la surface de la barre d'appui.

2. Poste de serrage de pièces à usiner selon la revendication 1,
caractérisé en ce que
les rouleaux de transport (2) comportent un entraînement commun.

3. Poste de serrage pour pièces à usiner selon la revendication 1,
caractérisé en ce que
sur le côté frontal de la barre d'appui (3) adjacente à la fraise (4) est agencé un listel (7).

4. Poste de serrage de pièces à usiner selon au moins l'une des revendications 1-3,
caractérisé en ce que
les bords supérieurs (6) des barres d'appui (3) sont chanfreinés ou biseautés.

5. Poste de serrage de pièces à usiner selon au moins l'une des revendications 1-4,
caractérisé en ce que
les rouleaux de transport (2) sont conçus sous forme de cylindres pleins avec les tourillons (13) prenant appui sur un piston-cylindre-ensemble pneumatique.

6. Poste de serrage pour pièces à usiner selon au moins l'une des revendications 1-5,
caractérisé en ce que
le dispositif de serrage vertical (8) présente une plaque de compression (9) qui est montée sur deux paires de broches (15) entraînées de façon synchrone et agencées dans le sens de marche à une certaine distance entre elles.

7. Poste de serrage pour pièces à usiner selon la revendication 6,
caractérisé en ce que
la plaque de compression (9) est montée sur deux traverses (10) dont les extrémités sont en liaison d'entraînement avec les broches (15).

8. Poste de serrage pour pièces à usiner selon la revendication 6,
caractérisé en ce que les broches (15) se trouvent en liaison d'entraînement avec un hydromètre central par l'intermédiaire de la pression hydraulique duquel on peut régler la force de serrage.

9. Poste de serrage pour pièces à usiner selon la revendication 6,
caractérisé en ce que
la course d'ouverture de la plaque de compression (9) est commandée par un temporisateur.

10. Poste de serrage pour pièces à usiner selon au moins l'une des revendications 6-9,
caractérisé en ce que
la largeur de la plaque de compression (9) est adaptée à la largeur du paquet, et
sa longueur est dimensionnée de telle sorte à dépasser les extrémités des différents éléments en bois de grande longueur.

11. Poste de serrage pour pièces à usiner selon au moins l'une des revendications 6-10,
caractérisé en ce que
sur le côté pression de la plaque de compression (9) est montée une plaque à ressorts élastique (17) sur laquelle sont formés des éléments à ressorts (18) en saillie.

12. Poste de serrage pour pièces à usiner selon au moins l'une des revendications 6-11,
caractérisé en ce que
sur les deux côtés de la table (19) formée par les rouleaux de transport (2) et les barres d'appui (3) est agencée une plaque de tension latérale (20) dont la longueur correspond à la longueur de la table (19).

13. Poste de serrage pour pièces à usiner selon la revendication 12,
caractérisé en ce que
les plaques de serrage (20) sont aptes à venir s'appuyer hydrauliquement de façon flottante contre le paquet.

14. Poste de serrage pour pièces à usiner selon la revendication 12 ou 13,
caractérisé en ce que
les plaques de serrage latérales (20) comportent des évidements (21) dans la voie de levage des traverses (10) du dispositif de serrage vertical (8).
